# FASCICULE DE BREVET EUROPEEN

(11) **EP 1 578 675 B1**
(45) Date de publication et mention de la délivrance du brevet: **04.04.2007**
(21) Numéro de dépôt: 03796166.1
(22) Date de dépôt: 04.12.2003
(51) Int. Cl.: B65D 47/08

(54) **BOUCHON DE FERMETURE D'UN FLACON, A OUVERTURE CONTROLEE**
FLASCHENVERSCHLUSS MIT KONTROLLIERTER ÖFFNUNGSBEWEGUNG
CLOSURE CAP FOR A BOTTLE WITH CONTROLLED OPENING

(30) Priorité: 31.12.2002 FR 0216941
(43) Date de publication de la demande: 28.09.2005
(73) Titulaire: PLASTOHM S.A., 01115 Oyonnax Cédex (FR)
(72) Inventeur: HENNEMANN, Pascal, F-39360 Vaux les Saint Claude (FR); LAUTRE, Philippe, F-01100 Oyonnax (FR); RUSCONI, Dominique, F-01100 Oyonnax (FR)
(74) Mandataire: Bentz, Jean-Paul
(86) Numéro de dépôt international: PCT/FR2003/003595
(87) Numéro de publication internationale: WO 2004/067399

(56) Documents cités:
- EP-A- 0 547 978
- EP-A- 0 819 615
- DE-A- 19 517 102
- DE-U- 20 000 604
- FR-A- 1 547 680
- US-A- 5 762 216
- PATENT ABSTRACTS OF JAPAN vol. 2000, no. 14, 5 mars 2001 (2001-03-05) & JP 2000 318755 A (TOPPAN PRINTING CO LTD), 21 novembre 2000 (2000-11-21)

## Description

La présente invention concerne un dispositif d'ouverture-fermeture d'un récipient, notamment d'un flacon, constitué par un bouchon dit « cape service » disposé à son extrémité et sur lequel s'articule un volet d'obturation.

Ce volet d'obturation est muni d'un plot interne destiné à coopérer en fermeture étanche avec un trou verseur ménagé à la partie supérieure du bouchon. Ce volet est destiné à être actionné en ouverture par basculement.

Dans ce type de dispositif, le volet obturateur est actionné en ouverture par action directe sur l'une des extrémités opposées à la charnière en l'accompagnant manuellement, généralement avec le pouce d'une même main, sur au moins une partie de la course d'ouverture ou jusqu'à un point de basculement.

Que ce soit dans le premier cas ou dans le second pour les gros bouchons, on rencontre une difficulté en ce qui concerne l'accompagnement en ouverture du volet obturateur, surtout pour des mains de petites tailles.

En effet, si le bouchon n'est pas complètement ouvert, il revient dans une position intermédiaire, c'est à dire ni ouverte, ni fermée, nécessitant de renouveler l'opération sur le volet obturateur, pour le dépassement du point de basculement.

Il est donc nécessaire que le geste d'ouverture soit suivi jusqu'à ouverture totale, quasiment à 180° par rapport au plan supérieur du bouchon.

Bien entendu, on pourrait très bien tenir le tube d'une main et exercer l'ouverture du volet obturateur avec une autre main, mais le but recherché est d'effectuer cette opération d'une seule main, qui tiendrait le flacon, alors que le pouce de la même main effectuerait d'un seul geste l'ouverture du volet obturateur, de manière sûre et sans risque de voir le volet obturateur revenir à sa position initiale.

Selon une première phase de la démarche inventive, il a été bien retenu que le verrouillage du volet obturateur sur le bouchon était effectué par la pression du pion d'obturation dans le trou verseur du bouchon, ou par tout autre moyens, mais que le problème d'ouverture se posait au-delà de la course de désengagement dudit pion par rapport au trou.

Il a donc été recherché des moyens qui à partir d'un tel système d'obturation et de blocage en fermeture permettrait audit volet obturateur de s'ouvrir, c'est à dire de terminer sa course d'ouverture, de manière automatique, sans accompagnement manuel de l'utilisateur.

Un dispositif de ce type a déjà été décrit dans le document US 5 762 216, mais sa réalisation est relativement complexe et sa mise en oeuvre nécessite une certaine dextérité.

La présente invention a pour but de remédier à ces divers inconvénients et concerne, à cet effet, un dispositif d'ouverture-fermeture d'un récipient, notamment d'un flacon, constitué par un bouchon dit « cape service » disposé à son extrémité et sur lequel s'articule un volet d'obturation, muni d'un système de verrouillage et qui est destiné à coopérer en fermeture étanche avec un trou ménagé à la partie supérieure du bouchon ou à être actionné en ouverture par basculement, ledit volet obturateur comportant des moyens d'ouverture contrôlée, constitués par un organe élastique d'accumulation d'énergie interposé entre une partie supérieure du bouchon et une partie inférieure du volet obturateur, caractérisé en ce que l'organe élastique d'accumulation d'énergie est constitué par deux lames ressort, déformables élastiquement dans une de leur partie libre, solidaires de deux bras dont une de leur extrémité respective est immobilisée dans des encastrements réalisés sur la face supérieure du bouchon et dont chacune de leur autre extrémité est munie d'un pivot latéral apte à s'engager respectivement dans des logements correspondants réalisés en vis à vis sur la face supérieure du bouchon, dans une zone opposée à celle des encastrements, lesdits bras munis de pivots étant reliés entre eux par des moyens de libération du volet qui comprennent une zone d'appui frontale d'un bouton de commande solidaire des pivots s'étendant vers le bas perpendiculairement aux bras d'un côté de l'articulation formée par lesdits pivots et se prolongeant vers l'intérieur du bouchon, dans un plan sensiblement parallèle aux bras, de l'autre côté de ladite articulation, par un levier apte à agir en levée par rotation contre une partie interne de l'extrémité libre du volet obturateur opposée à la charnière, lors d'une action en poussée sur la zone d'appui du bouton de commande, jusqu'à ce que le pion soit libéré du trou verseur.

De cette manière, l'ouverture du volet d'obturation s'effectue indépendamment de la force de déblocage du système de verrouillage et permet d'obtenir un accompagnement en ouverture, sans intervention de l'utilisateur et toujours selon une même force.

La présente invention concerne également les caractéristiques qui ressortiront au cours de la description qui va suivre et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :
La figure 1 est une vue en perspective, en position ouverte, d'un dispositif d'ouverture-fermeture selon l'invention, adapté à un bouchon dit cape service d'un flacon.
La figure 2 est une vue en perspective éclatée de deux éléments constitutifs du dispositif d'ouverture-fermeture selon la figure 1.
La figure 3 est une vue en perspective, en position fermée, d'un dispositif d'ouverture-fermeture selon les figures 1 et 2.
La figure 4 est une vue en perspective d'un dispositif d'ouverture-fermeture selon un autre mode de réalisation.

Le dispositif d'ouverture-fermeture 1 globalement désigné sur les figures 1 à 3 est constitué par un bouchon dit cape service 2 disposé à l'extrémité d'un flacon (non représenté) sur lequel s'articule un volet d'obturation 3, muni de manière connue, par un plot interne 4 destiné à coopérer en fermeture avec un trou verseur 5, ménagé à la partie supérieure du bouchon 2 ou à être actionné en ouverture par basculement, ledit plot assurant en outre l'étanchéité au niveau du trou verseur 5. Le plot 4 et le trou 5 constituent selon le présent exemple, non limitatif, des moyens de verrouillage du volet obturateur 3.

Selon l'invention, le volet obturateur 3 comporte des moyens d'ouverture contrôlée 6, destinés à assurer le basculement complet du volet obturateur 3 en ouverture, selon une force de valeur constante, sans accompagnement manuel de la part de l'utilisateur, immédiatement après que celui-ci ait exercé une action manuelle volontaire sur le volet obturateur 3 se limitant à la libération de son plot interne 4 par rapport au trou verseur 5 du bouchon 2 dans lequel il est retenu en fermeture.

Selon un premier exemple de réalisation, les moyens d'ouverture contrôlée 6 du volet obturateur 3 sont constitués par un organe élastique d'accumulation d'énergie 7 interposé entre une partie supérieure 2a du bouchon 2 et une partie inférieure du volet obturateur 3 en regard l'une de l'autre en fermeture, de manière à maintenir ledit organe en compression permanente dans cette position.

Plus précisément, l'organe élastique d'accumulation d'énergie 6 est constitué par deux lames ressort 7, déformables élastiquement dans une de leur partie libre, dirigées vers le haut et solidaires de deux bras 8 dont une de leur extrémité respective est immobilisée dans des encastrements 9 réalisés sur la face supérieure 2a du bouchon 2. Chacune des autres extrémités des bras 8 est munie d'un pivot latéral 10 apte à s'engager respectivement dans des logements correspondants 11 réalisés en vis à vis sur la face supérieure 2a du bouchon 2, dans une zone opposée à celle des encastrements 9. Lesdits bras 8 munis de pivots 10 sont reliés entre eux par des moyens de libération du volet 3 qui comprennent une zone d'appui frontale 12 d'un bouton de commande 15 solidaire des pivots 10 s'étendant vers le bas perpendiculairement aux bras 8 d'un côté de l'articulation formée par lesdits pivots 10. La zone d'appui 12 se prolonge vers l'intérieur du bouchon 2, dans un plan sensiblement parallèle aux bras, de l'autre côté de ladite articulation, par un levier 13 apte à agir en levée par rotation contre une partie interne de l'extrémité libre du volet obturateur 3 opposée à la charnière 14, lors d'une action en poussée sur la zone d'appui 12 du bouton de commande 15, jusqu'à ce que le pion 4 soit libéré du trou verseur 5.

Le bouchon 2 comporte frontalement un logement préférentiellement en forme de demi-cercle permettant de recevoir la zone d'appui 12 du bouton de commande 15, tout en permettant son débattement.

La zone supérieure 2a du bouchon 2 comporte deux gorges latérales 30 aboutissant dans les encastrements 9.

Selon une autre caractéristique de l'invention, le volet obturateur 3 comporte des reliefs internes 16 constituant des arêtes d'appui réalisées sur une zone interne 3a dudit volet 3 à son extrémité libre opposée à la charnière 14, en regard de la partie du bouton de commande 15 formant levier 13, pour venir en contact avec celui-ci en fermeture.

Par ailleurs, le volet obturateur 3 comporte sur deux parois latérales parallèles et à proximité de la charnière 14, deux bossages 17 en vis à vis des lames ressort 7, constituant des points de compression de celles-ci en fermeture.

Selon une autre caractéristique de l'invention, le bouchon de commande 15, le levier 13, les pivots latéraux 10, les bras 8 et les lames ressort 7 sont obtenus de manière monobloc par moulage d'une matière plastique, selon une géométrie telle à permettre le montage de la pièce unique ainsi constituée dans des parties correspondantes creuses du dessus du bouchon 2, à la manière d'un tiroir.

Préférentiellement, la matière plastique utilisée est un poly acétal ou polypropylène chargé de fibres de verre longues, positionnées dans le sens de la longueur de la lame ressort 7 afin d'améliorer l'effet ressort.

Selon le présent cas de réalisation, la lame ressort 7 est surmoulée sur les bras 8, mais elle pourrait très bien être insérée en force sur ceux-ci.

De la même manière, le bouchon 2, le volet 3, le pion 4, le trou 5, les parties d'encastrement 9, les arêtes 16, les bossages 17, les trous d'articulation 11, sont réalisés au cours d'une même opération de moulage pour constituer une seconde pièce monobloc limitant ainsi l'ensemble à deux pièces à assembler.

L'assemblage des moyens d'ouverture contrôlée 6 dans le bouchon 2 s'effectue en insérant les bras 8 dans les gorges 30 du bouchon 2, qui viennent se positionner dans les logements 9 et 11.

Pour effectuer l'ouverture du volet obturateur 3, une fois ces deux éléments assemblés, il suffit d'exercer une pression sur la zone d'appui 12. Cela provoque une rotation du levier 13 autour de la zone de pivot 10 ; cette partie basculante venant alors appuyer sur les arêtes d'appui 16 du volet 3.

Le déplacement des arêtes d'appui fait que le pion 4, situé sur le volet 3, n'est plus bloqué dans le trou 5 de sortie du produit.

Les lames ressort 7, en se libérant, poussent sur les bossages 17 du volet obturateur 3 et permettent ainsi une ouverture automatique du volet 3.

La fermeture s'effectue en repoussant le volet 3 sur le bouchon 2, le pion 4 vient alors se bloquer dans le trou 5 de sortie de produits et les bossages 17 viennent comprimer, à nouveau, les lames ressort 7 en vue d'une prochaine ouverture.

Selon une autre forme de réalisation non revendiquée, représentée à la figure 4, l'organe élastique d'accumulation d'énergie 20 est constitué par un bloc d'élastomère déformable élastiquement inséré dans une zone supérieure du bouchon 2A à proximité de la charnière 14A, de manière à coopérer en écrasement, dans une position de fermeture du volet 3A, avec une nervure 16A réalisée dans une zone interne correspondante de celui-ci.

Selon une autre caractéristique de ce second mode de réalisation non revendiquée, représenté à la figure 4, le bouchon 2A comporte des moyens de libération du volet obturateur qui comprennent une zone d'appui frontale 12A d'un bouton de commande 15A, solidaire de deux pivots latéraux 10A aptes à s'articuler dans deux logements correspondants. Ladite zone d'appui 12A se prolonge à sa partie supérieure, au-delà de l'articulation formée par les pivots 10A, vers l'intérieur du bouchon 2A, par un levier 13A sensiblement perpendiculaire à la zone d'appui 12A, apte à agir en levée par rotation contre une partie interne de l'extrémité libre du volet obturateur 3A opposée à la charnière 14A, lors d'une action en poussée sur la zone d'appui du bouton de commande 15A, jusqu'à ce que le pion 4A soit libéré du trou verseur 5A.

Comme précédemment, le volet obturateur 3A comporte des reliefs internes 16A constituant des arêtes d'appui réalisées sur une zone interne dudit volet 3A, à son extrémité libre opposée à la charnière 14A, en regard de la partie du bouton de commande 15A, formant levier 13A, pour venir en contact avec celui-ci en fermeture.

Egalement, comme précédemment, le bouton de commande 15A constitué par la zone d'appui 12A, les pivots 10A et le levier 13A est obtenu de manière monobloc au cours d'une opération unique de moulage d'une matière plastique.

Selon une autre caractéristique de l'invention commune aux deux modes de réalisation, la zone d'appui frontale 13, 13A du bouton de commande 15, 15A et son logement correspondant ménagé dans le bouchon 2, 2A, sont interposés des témoins de première ouverture 21.

## Revendications

1. Dispositif d'ouverture-fermeture (1) d'un récipient, notamment d'un flacon, constitué par un bouchon dit « cape service » (2) disposé à son extrémité et sur lequel s'articule un volet d'obturation (3), muni d'un système de verrouillage et qui est destiné à coopérer en fermeture étanche avec un trou (5) ménagé à la partie supérieure du bouchon (2) ou à être actionné en ouverture par basculement, ledit volet obturateur (3) comportant des moyens d'ouverture contrôlée (6), constitués par un organe élastique d'accumulation d'énergie (7) interposé entre une partie supérieure (2a) du bouchon (2) et une partie inférieure du volet obturateur (3), **caractérisé en ce que** l'organe élastique d'accumulation d'énergie (6) est constitué par deux lames ressort (7), déformables élastiquement dans une de leur partie libre, solidaires de deux bras (8) dont une de leur extrémité respective est immobilisée dans des encastrements (9) réalisés sur la face supérieure (2a) du bouchon (2) et dont chacune de leur autre extrémité est munie d'un pivot latéral (10) apte à s'engager respectivement dans des logements correspondants (11) réalisés en vis à vis sur la face supérieure (2a) du bouchon (2), dans une zone opposée à celle des encastrements (9), lesdits bras (8) munis de pivots (10) étant reliés entre eux par des moyens de libération du volet (3) qui comprennent une zone d'appui frontale (12) d'un bouton de commande (15) solidaire des pivots (10) s'étendant vers le bas perpendiculairement aux bras (8) d'un côté de l'articulation formée par lesdits pivots (10) et se prolongeant vers l'intérieur du bouchon (2), dans un plan sensiblement parallèle aux bras, de l'autre côté de ladite articulation, par un levier (13) apte à agir en levée par rotation contre une partie interne de l'extrémité libre du volet obturateur (3) opposée à la charnière (14), lors d'une action en poussée sur la zone d'appui (12) du bouton de commande (15), jusqu'à ce que le pion (4) soit libéré du trou verseur (5).

2. Dispositif d'ouverture-fermeture selon la revendication 1, **caractérisé en ce que** le volet obturateur (3) comporte des reliefs internes (16) constituant des arêtes d'appui réalisées sur une zone interne (3a) dudit volet (3) à son extrémité libre opposée à la charnière (14), en regard de la partie du bouton de commande (15) formant levier (13), pour venir en contact avec celui-ci en fermeture.

3. Dispositif d'ouverture-fermeture selon la revendication 1, **caractérisé en ce que** le volet obturateur (3) comporte sur deux parois latérales parallèles et à proximité de la charnière (14), deux bossages (17) en vis à vis des lames ressort (7), constituant des points de compression de celles-ci en fermeture.

4. Dispositif d'ouverture-fermeture selon les revendications 1 à 3, **caractérisé en ce que** le bouchon de commande (15), le levier (13), les pivots latéraux (10), les bras (8) et les lames ressort (7) sont obtenus de manière monobloc par moulage d'une matière plastique, selon une géométrie telle à permettre le montage de la pièce unique ainsi constituée dans des parties correspondantes creuses du dessus du bouchon (2), à la manière d'un tiroir.

5. Dispositif d'ouverture-fermeture selon l'une des revendications 1 à 4, **caractérisé en ce qu'**entre la zone d'appui frontale (13, 13A) du bouton de commande (15, 15A) et son logement correspondant ménagé dans le bouchon (2, 2A), sont interposés des témoins de première ouverture (21).

## Claims

1. Device (1) for opening-closing a container, particularly a bottle, consisting of a stopper known as the "service cap" (2) arranged at its end and to which there is articulated a shut-off flap (3) equipped with a locking system and which is intended to collaborate in sealed closure with a hole (5) formed at the upper part of the stopper (2) or be made to open by flipping, said shut-off flap (3) comprising controlled-opening means (6), consisting of an energy-storing elastic member (7) inserted between an upper part (2a) of the stopper (2) and a lower part of the shut-off flap (3), **characterized in that** the energy-storing elastic member (6) consists of two spring leaves (7) that are elastically deformable in one of their free parts, secured to two arms (8), one of the respective ends of which is immobilized in mortises (9) formed on the upper face (2a) of the stopper (2) and each of the other ends of which is equipped with a lateral pivot (10) able to fit in corresponding respective housings (11) formed facing one another on the upper face (2a) of the stopper (2), in a region away from the region of the mortises (9), said arms (8) equipped with pivots (10) being joined together by means for releasing the flap (3) which comprise a frontal pressing region (12) of an operating button (15) secured to the pivots (10) and extending downward at right angles to the arms (8) on one side of the articulation formed by said pivots (10) and extending towards the inside of the stopper (2), in a plane more or less parallel to the arms, on the other side of said articulation, by of a lever (13) able to perform lifting by rotation against an internal part of the free end of the shut-off flap (3) away from the hinge (14) when pressure is exerted on the pressing region (12) of the operating button (15), until such time as the pip (4) is released from the pouring hole (5).

2. Opening-closing device according to Claim 1, **characterized in that** the shut-off flap (3) comprises internal reliefs (16) constituting pressing ridges produced on an internal region (3a) of said flap (3) at its free end away from the hinge (14), facing that part of the operating button (15) that forms the lever (13), so as to come into contact with the latter on closure.

3. Opening-closing device according to Claim 1, **characterized in that** the shut-off flap (3) comprises, on two parallel side walls and near the hinge (14), two bosses (17) opposite the spring leaves (7), constituting points that compress these leaves on closure.

4. Opening-closing device according to Claims 1 to 3, **characterized in that** the operating button (15), the lever (13), the lateral pivots (10), the arms (8) and the spring leaves (7) are obtained as one piece by molding a plastic, with a geometry such as to allow the single component thus formed to be fitted in hollow corresponding parts belonging to the top of the stopper (2), in the manner of a drawer.

5. Opening-closing device according to one of Claims 1 to 4, **characterized in that** interposed between the frontal pressing region (13, 13A) of the operating button (15, 15A) and its corresponding housing formed in the stopper (2, 2A) are indicators (21) indicating first opening.

## Patentansprüche

1. Öffnungs-Verschluß-Vorrichtung (1) für einen Behälter, wie eine Flasche oder einen Glaskolben, welche Vorrichtung durch einen Verschluß (2), ein sogenanntes "Deckelfunktionsteil", gebildet ist, welcher Verschluß an dem Ende des Behälters angeordnet ist und an dem eine Verschlußklappe (3) angelenkt ist, die mit einem Verriegelsystem versehen ist und mit einem Loch (5), das an dem oberen Teil des Verschlusses (2) ausgebildet ist, dicht schließend zusammenwirken kann oder zum Öffnen durch Aufklappen betätigbar ist, wobei der Klappenverschluß (3) eine Öffnungsregelungseinrichtung (6) umfaßt, die durch ein elastisches Bauteil (7) zum Speichern von Energie (7) gebildet ist, das zwischen einem oberen Teil (2a) des Verschlusses (2) und einem unteren Teil des Klappenverschlusses (3) angeordnet ist, **dadurch gekennzeichnet, daß** das elastische Bauteil zum Speichern von Energie durch zwei Blattfedern (7) gebildet ist, die an einem ihrer freien Teile elastisch verformbar ist und mit zwei Armen (8) einstückig verbunden sind, deren eines Ende jeweils unbeweglich in Einspannungen (9) angeordnet ist, die an der oberen Seite (2a) des Verschlusses (2) ausgebildet sind, und deren jedes andere Ende mit einem seitlichen Gelenkzapfen (10) versehen ist, der jeweils in entsprechenden Aufnahmen (11) eingreifen kann, die der Oberseite (2a) des Verschlusses (2) zugewandt in einem den Einspannungen (9) gegenüberliegenden Bereich realisiert sind, wobei die Arme (8) mit Gelenken (10) versehen sind, die miteinander durch eine Einrichtung zum Freigeben der Klappe (3) verbunden ist, die einen stirnseitigen Drückbereich (12) eines Betätigungsknopf (15) umfaßt, der einstückig mit den Gelenkzapfen (10) verbunden ist, die sich nach unten senkrecht zu den Armen (8) von einer Seite des durch die Gelenkzapfen (10) gebildeten Gelenks erstreckt und sich in das Innere des Verschlusses (2) in einer im wesentlichen zu den Armen parallelen Ebene von der anderen Seite des Gelenks durch einen Hebel (13) vorsetzt, der durch Drehung gegen ein Innenteil des freien Endes des Klappenverschlusses (3), welches Innenteil dem Scharniergelenk (14) gegenüberliegt, bei Betätigung des Drückbereichs (12) des Betätigungsknopfs (15) hebelgemäß fungieren kann, bis der Zapfen (4) von dem Ausgußloch (5) befreit ist.

2. Vorrichtung nach Anspruch 1, **dadurch gekennzeichnet, daß** der Klappenverschluß (3) ein Innenrelief (16) umfaßt, das Abstützanschläge bildet, die an einem Innenbereich (3a) der Klappe (3) an dessen freien Ende, das dem Scharniergelenk (14) gegenüberliegt, dem Teil des Betätigungsknopfs (15) zugewandt gebildet ist, der den Hebel (13) bildet, um mit diesem beim Verschließen in Kontakt zu kommen.

3. Vorrichtung nach Anspruch 1, **dadurch gekennzeichnet, daß** der Klappenverschluß (3) an zwei lateralen, parallelen Wänden und in der Nähe des Scharniers (14) zwei Flansche (17) den Blattfedern (7) zugewandt umfaßt, welche Flansche Druckstellen für diese beim Verschließen bilden.

4. Vorrichtung nach einem der Ansprüche 1 bis 3, **dadurch gekennzeichnet, daß** der Betätigungsknopf (15), der Hebel (13), die seitlichen Gelenkzapfen (10), die Arme (8) und die Blattfedern (7) aus einem Stück durch Formen eines Kunststoffmaterials gemäß einer derartigen Geometrie gefertigt sind, daß die Montage des einstückigen Bauteils, das auf diese Weise in den entsprechenden hohlen Abschnitten ausgebildet ist, von dem oberen Teil des Verschlusses (2) in der Art einer Schublade montiert werden kann.

5. Vorrichtung nach einem der Ansprüche 1 bis 4, **dadurch gekennzeichnet, daß** zwischen dem stirnseitigen Abschnittsbereich (13, 13A) des Betätigungsknopfes (15, 15A) und dessen entsprechenden Aufnahme, die in dem Verschluß (2, 2A) eingebracht ist, Kontrollteile (21) für eine erste Öffnung angeordnet sind.
